# EUROPÄISCHE PATENTSCHRIFT

(11) **EP 0 786 025 B1**
(45) Veröffentlichungstag und Bekanntmachung des Hinweises auf die Patenterteilung: **17.03.1999**
(21) Anmeldenummer: 95935408.5
(22) Anmeldetag: 29.09.1995
(51) Int. Cl.: D03D 11/02, D03D 1/06

(54) **VERFAHREN ZUM ANBRINGEN VON FLACHEN, INSBESONDERE PLÄTTCHENFÖRMIGEN BAUTEILEN AN EINER TEXTILBAHN**
METHOD OF ATTACHING FLAT, IN PARTICULAR PLATE-LIKE, COMPONENTS TO A TEXTILE WEB
PROCEDE DE FIXATION DE COMPOSANTS PLATS, NOTAMMENT EN FORME DE PLAQUETTES, SUR UNE BANDE TEXTILE

(30) Priorität: 20.10.1994 DE 4437477
(43) Veröffentlichungstag der Anmeldung: 30.07.1997
(73) Patentinhaber: August Bünger Bob-Textilwerk KG GmbH & Co., D-42277 Wuppertal (DE)
(72) Erfinder: BÜNGER, Claus Michael, Dr.-Ing., D-42107 Wuppertal (DE)
(74) Vertreter: Mentzel, Norbert, Dipl.-Phys.
(86) Internationale Anmeldenummer: EP9503852
(87) Internationale Veröffentlichungsnummer: WO9612837

(56) Entgegenhaltungen:
- WO-A-94/23170
- DE-A- 3 929 284
- DE-U- 9 308 632

## Beschreibung

Die Erfindung richtet sich auf ein Verfahren der im Anspruch 1 angegebenen Art. Ein wichtiges Bedürfnis besteht darin, an bestimmten Stellen einer Textilbahn plättchenförmige Bauteile zu fixieren. Diese Bauteile sollen nachfolgend kurz "Plättchen" bezeichnet werden.

So ist es z. B. zur Förderung eines eleganten Faltenverlaufs einer Gardine nützlich, im oberen oder unteren Randbereich der Gardine sogenannte Versteifungsstäbchen anzubringen. Zweckmäßigerweise benutzt man dazu am Gardinenrand zu befestigende Tragbänder, die mit Taschen versehen sind. Derartige Tragbänder werden zunächst auf einer Webmaschine hergestellt. Dann, unabhängig vom Weben, werden nachträglich die Versteifungsstäbchen in die Taschen eingeführt. Weil eine Automatisierung dieses Vorgangs schwierig ist, erfolgt dieser Einführvorgang manuell, was umständlich und zeitaufwendig ist.

Ein anderer wichtiger Anwendungsfall derartiger Verfahren betrifft ein Sicherungssystem für Waren, die in Selbstbedienung zum Kauf dargebotenen werden. Dazu verwendet man in der Regel an den Waren befestigte Etiketten, an welchen Auslöser angebracht sind. Gelangen die so etikettierten Waren in den Bereich von Detektoren, die im Ausgangsbereich von Verkaufsorten aufgestellt sind, so wird Alarm ausgelöst, sofern man die Alarmauslöser in den Etiketten nicht vorher entschärft. Dazu ist bereits vorgeschlagen worden, (DE-GM 93 08 632.6 Veröffentlicht am 22.12.94), Etikettbänder doppellagig auszubilden, so daß dort Taschen erzeugt werden. Diese Taschen besitzen eine seitliche, zu der einen Bandlängskante hin offene Taschen, in welche die Alarmauslöser mühevoll eingeführt werden müssen. Nach ihrer Webherstellung werden die Öffnungen der gefüllten Taschen durch Nähte od. dgl. verschlossen.

Der Erfindung liegt die Aufgabe zugrunde, ein Verfahren der im Oberbegriff des Anspruches 1 genannten Art zu entwickeln, das eine schnelle, leicht zu automatisierende Herstellung einer mit Plättchen zu versehenden Textilbahn gestattet. Dies wird erfindungsgemäß durch die im Anspruch 1 angeführten Maßnahmen erreicht, denen folgende besondere Bedeutung zukommt.

Das erfindungsgemäße Verfahren umfaßt zunächst ein Vorverfahren, wo ein Strang mit einer linearen Anordnung der Plättchen hergestellt wird. Dieser Strang soll nachfolgend kurz "Plättchenstrang" bezeichnet werden. Dies geschieht, indem man die Plättchen mit wenigstens einem flexiblen Träger untereinander in definiertem, festen Abstand zueinander verbindet. Dazu können die Plättchen im Wechsel mit Verbindungsstücken des Trägermaterials den Plättchenstrang bilden. In diesem Fall ist auch eine Ein-Stück-Herstellung des ganzen Plättchenstrangs möglich. Eine Alternative dazu besteht darin, von einem vorgefertigten, durchlaufenden Band auszugehen, an welchem die Träger in definiertem Abstand zueinander ortsfest angebracht werden.

Dann schließt sich ein Hauptverfahren an, welches komplett auf der zur Herstellung der Textilbahn dienenden Maschine abläuft, die nachfolgend kurz "Textilmaschine" bezeichnet werden soll. Die Besonderheit des erfindungsgemäßen Verfahrens besteht darin, diesen Plättchenstrang wie ein Fadenelement in der Textilmaschine arbeiten zu lassen, zusammen mit den übrigen Fadenelementen der Textilbahn. Verwendet man als Textilmaschine einen Webstuhl, so werden die üblichen Fadenelemente, wie Kettfäden und Schußfäden, mit dem Plättchenstrang verwebt, und zwar mittels der im Kennzeichen des Anspruches 1 angegebenen Verfahrensschritte. In der Regel genügt es, die Textilbahn einlagig auszubilden und die darauf anzubringenden Plättchen über ihren Träger mit den Fadenelementen der Textilbahn zu verknüpfen. Eine bevorzugte Herstellungsweise erfolgt, indem man die Textilbahn wenigstens bereichsweise zweilagig in Form von Taschen ausbildet, wie es in Anspruch 5 näher erläutert ist.

Weitere Vorteile und Maßnahmen der Erfindung ergeben sich aus den weiteren Unteransprüchen, der nachfolgenden Beschreibung und den Zeichnungen. In den Zeichnungen ist die Erfindung in einem Ausführungsbeispiel dargestellt. Es zeigen:
- Fig. 1: in schematischer, perspektivischer Darstellung ein Teilstück einer als Etikettband ausgebildeten Textilbahn mit darin als Alarmauslöser ausgebildeten, integrierten Plättchen,
- Fig. 2: schematisch, in Draufsicht, einen vorbereiteten Plättchenstrang für die in Fig. 1 verwendete Textilbahn,
- Fig. 3 bis 7,: schematisch, mehrere aufeinanderfolgende Verfahrensschritte zur webtechnischen Herstellung der in Fig. 1 gezeigten Textilbahn mit dem Plättchenstrang von Fig. 2, und
- Fig. 8,: in schematischer Darstellung und Vergrößerung einen Teilschnitt durch die Textilmaschine längs der Schnittlinie VIII-VIII von Fig. 4.

Fig. 2 zeigt ein Ausführungsbeispiel des bereits erwähnten Plättchenstrangs 10. Dieser besteht im vorliegenden Fall aus einem fortlaufenden Band 11, an welchem, in definiertem Abstand 12 zueinander, die erwähnten Plättchen 20 befestigt sind. Es handelt sich hier also bei dem Band 11 um einen fortlaufenden Träger 11, auf welchem, in einem Vorverfahren, die Plättchen 20 durch Kleben, Schweißen, Klemmen od. dgl. befestigt werden.

Eine Alternative zur Herstellung eines solchen Plättchenstrangs 10 bestände darin, im Abstandsbereich 12 zwischen den beiden Plättchen 20 Träger-Abschnitte 13 zu verwenden, deren beide Enden jeweils an aufeinander folgenden Plättchen 20 befestigt sind. In diesem Fall wäre auch eine einstückige Herstellung der Plättchen 20 einerseits und der zwischen ihnen verlaufenden Träger-Abschnitte 13 möglich. Man könnte in diesem Fall den Plättchenstrang 10 durch Stanzung und/oder Längsprofilierung als fortlaufendes Gebilde mit im Wechsel zueinander angeordneten Träger-Abschnitten 13 einerseits und Plättchen 20 andererseits herstellen. Diese einstückige Herstellung bietet sich z. B. dann an, wenn als Plättchen 20 sogenannte "Versteifungsstäbchen" für Gardinen dienen sollen, für welche üblicherweise Kunststoff verwendet wird.

Der durchgehende Träger 11 oder die Trägerabschnitte 13 können als Folie oder als Faden ausgebildet sein. Der Träger 11 liegt in der Regel in der Längsachse des Plättchenstrangs 10, doch könnten die Plättchen 20 auch durch mehrere, parallele Träger 11 verbunden sein. Günstig für die später noch zu erläuternde Plättchendrehung in der Textilmaschine ist es, zwei in seitlichem Abstand zueinander angeordnete Träger 11 zu verwenden. Maßgeblich für die Erfindung ist jedenfalls, einen Plättchenstrang 10 mit einer linearen Anordnung aus einer Vielzahl von Plättchen 20 zu erhalten, die in einem definierten Abstand 12 zueinander angeordnet sind. Dieser Plättchenstrang 10 wird nun, wie ein Fadenelement, in einer Textilmaschine verwendet, die, zusammen mit üblichen weiteren Fadenelementen zur Herstellung einer Textilbahn 30 dient. Eine solche Textilbahn 30 kann einlagig oder stellenweise doppellagig ausgebildet sein. Als Textilmaschine kommt z. B. ein Webstuhl oder eine Wirkmaschine infrage.

Im dargestellten Ausführungsbeispiel, gemäß Fig. 1, soll als Textilbahn 30 ein gewebtes Etikettband dienen. Dieses Etikettband 30 wird fortlaufend, im Wechsel, mit zweilagigen Bahnbereichen 32 einerseits und einlagigen Bahn-Zwischenstücken 31 andererseits hergestellt. In den zweilagigen Bahnbereichen 32 sind die Plättchen 20' in einer Parallel-Lage zur Bahnebene webtechnisch integriert und bestehen in diesem Ausführungsbeispiel aus den eingangs erwähnten "Alarmauslösern", die Bestandteil eines Sicherungssystems für Waren sind. Um ihrer Funktion als Etikett gerecht zu werden, ist das Etikettband 30 mit grafischen und/oder alpha-numerischen Angaben 33 versehen, die mit eingewebt oder nachträglich aufgedruckt sein können. Wie bei Etiketten üblich, umfassen diese Angaben 33 Bezeichnungen für die Ware, ihre Benutzung, ihre Reinigung und/oder Materialangaben zur Herstellung der Waren und ihren Herstellungsort. Das fertige, mit den Alarmauslösern 20 in der noch näher zu beschreibenden Weise ausgerüsteten Etikettband 30 von Fig. 1, wird durch Schnittführungen an der strichpunktiert in Fig. 1 verdeutlichten Schnittstelle 21 in einzelne Etikett-Abschnitte 34 zerlegt, die dann an den zugehörigen Waren befestigt werden, die gegen Diebstahl gesichert werden sollen. Die dabei als Alarmauslöser fungierenden Plättchen 20' beinhalten geeignete Elemente, wie elektrische Spulen und elektrische Kondensatoren, die mit darauf aufgestimmten Detektoren zusammenwirken und Alarm auslösen, wenn die so etikettierte Ware in den Bereich der Detektoren kommt.

Die Fig. 3 bis 7 verdeutlichen verschiedene Verfahrensschritte zur Herstellung einer solchen Kombination aus Plättchen 20, 20' einerseits und der Textilbahn 30 andererseits auf einer Webmaschine 22. In diesem Fall wird der Plättchenstrang 10 wie ein kettfadenartiges Fadenelement in die Webmaschine 22 eingeführt und wirkt webtechnisch mit den übrigen Fadenelementen, wie Kettfäden 14 und Schußfäden zusammen, die von den in Fig. 3 bis 7 verdeutlichten Schußeintragungsmitteln 15 ins Gewebe eingeführt werden. Der Plättchenstrang 10 wird dabei wie ein "Kettfaden" in Verlaufsrichtung der Textilbahn 30 mit eingearbeitet. Für die Steuerung der Kettfäden 14 dienen Fadensteuerungselemente, wie die angedeuteten Litzen 16, die, entsprechend einem Webprogramm, ein Webfach 17 erzeugen, in welches die Schußeintragungsmittel 15 einfahren. Die maßgebliche Verknüpfung der beteiligten Fadenelemente aus Schuß, Kette 14 und Plättchenstrang 10 erfolgt an der mit 23 gekennzeichneten Webstelle der Maschine 22. Dort werden die quer verlaufenden Schußfäden der Eintragungsmittel 15 von einem Webriet 24 angeschlagen. Im vorliegenden Fall ist ein in sich geschlossenes Webriet 24 verwendet, doch könnte stattdessen auch ein offener Webkamm od. dgl. für den Anschlag der eingetragenen Schußfäden an der Webstelle 23 verwendet werden.

Fig. 3 zeigt eine erste Arbeitsphase bei der Herstellung der Textilbahn 30. An der Webstelle 23 ist gerade der erwähnte zweilagige Bahnbereich 32 hergestellt worden, und zwar als eine zur Webstelle 23 hin offene Tasche 25. Der Träger 11 des Plättchenstrangs 10 verläuft frei im Inneren der Tasche 25 zwischen den beiden Taschen-Lagen 18, 19. Der Träger 11 ragt aus der Taschenöffnung 26 heraus. In dieser Arbeitsphase befindet sich das Plättchen 20 des Plättchenstrangs 10, in Vorschubrichtung 27 der gewebten Textilbahn 30 gesehen, noch vor dem Arbeitsbereich des Webriets 24, der in seiner hintersten Umkehrstellung gezeigt ist. Die Tasche 25 ist mit einer ausreichenden Taschenlänge erstellt worden, um später, wie anhand der Fig. 6 erläutert wird, das Plättchen 20 im Inneren aufnehmen zu können. Um die beiden Taschenlagen 18, 19 herstellen zu können, kommt es im Bereich des zweilagigen Bahnbereichs 32 zu einer aus Fig. 3 ersichtlichen Doppel fachbildung, wo die Kettfäden 14 nicht nur in einem Oberfach und in einem Unterfach, sondern, was nicht näher gezeigt ist, auch in einem Mittel fach liegen, in welchem, bei der dortigen Darstellung, sich auch der Plättchenstrang 10 mit seinem Träger 11 befindet. Dies ist in Fig. 3, aus Gründen der Deutlichkeit, nicht dargestellt. Entsprechend dem so gebildeten Doppel fach, können, wie Fig. 3 verdeutlicht, zwei Schußeintragungsmittel 15 gleichzeitig eingetragen werden, von denen der eine die obere Textillage 18 und der andere die untere Textillage 19 der Tasche 25 bilden.

In dem einlagigen Bahnstück 31 vor der Tasche 25 kann der Plättchenstrang 10 mit seinem Träger 11 mit ins Gewebe eingearbeitet sein. Zumindest im Taschenbereich liegt aber ein bereits aus Fig. 3 ersichtliches flottierendes Teilstück 28 des Trägers 11 vor. Dieses flottierende Träger-Teilstück 28 ist vorzugsweise im Übergang zwischen dem einlagigen und zweilagigen Bahnbereich 31, 32 vorgesehen. Die Flottierung 28 kann sich aber auch an seiner Austrittsstelle an der einen Tasche 25 bis zur vorausgehenden Tasche erstrecken.

Diesem flottierenden Träger-Teilstück 28 ist ein Zugmittel 29 zugeordnet, welches in Abstimmung mit den übrigen Arbeitsmitteln der Textilmaschine 22 wirksam gesetzt wird. Wenn die noch offene Tasche 25 fertig gewebt ist, greift das Zugmittel 29, welches z. B. aus dem aus Fig. 3 und 4 ersichtlichen Haken bestehen kann, am flottierenden Teilstück 28 an und zieht es zu einer Art Schlaufe 35. Während das eine Ende dieser Schlaufe 35 im einlagigen Bahnstück 31 oder an der vorausgehenden Tasche festgelegt ist, ist das andere, ins Tascheninnere 25 weiterlaufende Schlaufenende durchziehbar. Bewegt man das Zugmittel 29 in Richtung des Zugbewegungs-Pfeils 36 von Fig. 4, so wird der Träger 11 zunehmend ins Tascheninnere gezogen und bewegt das Plättchen 20 im Sinne des aus Fig. 4 ersichtlichen Schub-Pfeils 37 in Richtung auf die Taschenöffnung 26.

In Fig. 4 ist die Lage der Ebene der Textilbahn 30 durch die Strichpunktlinie 38 in Fig. 4 verdeutlicht. Das ist auch aus der vergrößerten Schnittdarstellung von Fig. 8 ersichtlich, die, in schematischer Vergrößerung, ein Teilstück des Webriets 24 mit mehreren Rietstäben 39 zeigt. Nach dem Ziehen 36 der Schlaufe 35 befindet sich das Plättchen 20, gemäß Fig. 4 und 8, im Bereich des Webriets 24. Spätestens dort, zweckmäßigerweise aber bereits vorausgehend, im Bereich der Fadensteuerungsmittel 16, erstreckt sich das Plättchen 20, ausweislich seiner in Fig. 8 strichpunktiert verdeutlichten Plättchenebene 40 im wesentlichen vertikal zur Textilbahn-Ebene 38. Das Plättchen 20 liegt also "hochkant" und paßt problemlos zwischen die Kettfäden, die Litzen der Fadensteuerungsmittel und die aus Fig. 8 ersichtlichen Rietstäbe 39. Für diese Vertikalführung der Plättchen 20 können Leitmittel vorgesehen sein. Dazu eignen sich Flächen, Führungsschienen od. dgl..

Solange am Zugmittel 29, gemäß Pfeilrichtung 36, gezogen wird, erfolgt keine weitere Arbeitsbewegung des Webriets 24. Dies läßt sich durch eine Webpause der Textilmaschine 22 erreichen oder aber, die Zugbewegung 36 im Sinne von Fig. 4, 5 und 6 wird so schnell ausgeführt, daß in dieser Zeit das Webriet 24 sich nur wenig bewegt. Im letztgenannten Fall ist eine Unterbrechung des Webens unnötig. In der nächsten Arbeitsphase gemäß Fig. 5 ist die Schlaufe 35 vom Zugmittel 29 bereits so groß gezogen worden, daß das Plättchen 20 sich im Bereich der Schußeintragungsmittel 15 befindet.

Entscheidend ist, gemäß Fig. 5, daß im weiteren Vollzug der Einschubbewegung 37 das Plättchen aus der Vertikalposition 20 gemäß Fig. 4 und 8 in eine im wesentlichen horizontale Position 20' gemäß Fig. 5 im Sinne des Drehpfeils 41 überführt wird. Das ist auch strichpunktiert in Fig. 8 verdeutlicht, wo diese jenseits der Rietstäbe 39 erfolgende Drehung ebenfalls angedeutet ist. Für diese Drehung 41 können Leitmittel verwendet werden. Diese Funktion wäre auch mittels der Schußeintragungsmittel 15 vollziehbar. Während dieses Plättchen sich in seiner Horizontalposition 20' befindet, ist das in axialem Abstand davon befindliche, nächstfolgende Plättchen, wie aus Fig. 5 hervorgeht, noch in Vertikalposition 20. Der Träger 11 ist ausreichend flexibel und ermöglicht eine dem Drehpfeil 41 entsprechende Torsion im dazwischen liegenden Träger-Abschnitt 13. Die Länge des Träger-Abschnitts 13 kann so bemessen sein, daß das nachfolgende, in seiner Vertikalposition 20 befindliche Plättchen, sich bereits im Bereich der Fadensteuerungsmittel 16 und/oder der Arbeitsbewegung des Webriets 24 befindet.

Fig. 6 zeigt die Endposition der Zugbewegung 36 vom Zugmittel 29. Die Einschubbewegung 37 des horizontalen Plättchens 20' ist beendet, weil dieses an der Bodenwand der Tasche 25 anschlägt. Die Schlaufe 35 hat ihre maximale Schlaufenlänge erreicht. Das Plättchen 20' befindet sich im Inneren der Tasche, zwischen den beiden Taschenlagen 18, 19.

Jetzt, ausgehend von Fig. 6, setzt der weitere Webvorgang ein. Die beiden Taschenlagen 18, 19 werden, wie aus Fig. 7 ersichtlich, geschlossen und es setzt die Ausbildung eines einlagigen Bahnstücks wieder ein, die einen aus Fig. 7 ersichtlichen Taschenabschluß 42 erzeugt. Die in Fig. 6 noch erkennbare, bisherige Taschenöffnung 26 wird geschlossen. Das parallel zur Textilbahn-Ebene 38 positionierte Plättchen 20' wird von den beiden Textillagen 18, 19 allseitig umschlossen. Aus der offenen Tasche 25 von Fig. 6 wird eine in sich geschlossene Kapsel 25' mit darin integriertem Plättchen 20'.

Wenn die Arbeitsphase der Textilmaschine 22 gemäß Fig. 7 erreicht ist, hat die erzeugte Schlaufe 35 ihre Funktion erfüllt. Der Träger 11 für die Plättchen 20 bzw. 20' kann im Fußbereich der Schlaufe 35 durchgetrennt werden, Das wird ausgeführt, wenn die Schlaufe das gute Aussehen des Endprodukts störend beeinträchtigt. Der Trennschnitt 43 ist in Fig. 7 strichpunktiert angedeutet. Die abgeschnittene Schlaufe 35 kann entfernt werden. Statt durch Abschneiden kann die Schlaufe 35 auch auf andere geeignete Weise entfernt werden, z. B. durch Abschmelzen, Auflösen. Das Abschneiden der Schlaufen 35 erfolgt zweckmäßigerweise noch auf der Textilmaschine 22, könnte aber bedarfsweise auch nachträglich, außerhalb der Textilmaschine, vollzogen werden. Für das Ausführen des Trennschnitts 43 können übliche Messereinrichtungen von Webstühlen verwendet werden, wie sie z. B. zur Erzeugung eines Velour-Gewebes dienen.

Wie bereits erwähnt wurde, können anstelle von Taschen als definierte Anordnungsstellen in einer Textilbahn 30 auch einlagige Bahnabschnitte dienen. Die Fixierung der Plättchen in ihrer Horizontalposition 20' erfolgt dann durch die an ihnen befindlichen Träger 11, die im einlagigen Gewebe, beidseitig der Plättchen 20' eingewebt werden.

Die Textilbahn 30 braucht nicht in Form eines Bandgewebes gemäß Fig. 1 hergestellt zu sein, sondern könnte auch als Breitgewebebahn hergestellt werden, die erst nachträglich in Bandform geschnitten wird. Dieses Längsschneiden des Breitgewebes erfolgt zweckmäßigerweise noch auf der Textilmaschine 22. Eine solche, als Breitware herzustellende Textilbahn, besitzt also mehrere, nebeneinander liegende Anbringungsorte für die Plättchen 20', z. B. in Form der erwähnten Taschen 25. Sie werden gleichzeitig, nebeneinander in der Textilmaschine hergestellt. An jedem dieser Anbringungsorte wird ein Plättchenstrang 10 verarbeitet. Man erhält dann, nach Vollzug des erwähnten Webverfahrens gemäß Fig. 7, ein Breitgewebe mit mehrfach nebeneinander liegenden Plättchen 20'. Dann wird, in einem der Fig. 7 folgenden Verfahrensschritt, diese Breitgewebebahn, wie vorstehend bereits gesagt wurde, zwischen zwei nebeneinander liegenden Taschen 25 längsgeschnitten, so daß eine Schar von Bahnstreifen entsteht. Dieses Längsschneiden kann durch Messer, beheizte Klingen oder Drähte oder durch Ultraschall-Werkzeuge erfolgen. Das Ergebnis ist, im Falle von Taschen als Anbringungsorte für die Plättchen 20', das beispielsweise in Fig. 1 gezeigte Etikettband. Dann brauchen diese Bahnstreifen, wie am Etikettband 30 von Fig. 1 erläutert wurde, nur noch in die einzelnen Abschnitte 34 durch querverlaufende Schnitte 21 unterteilt werden.

### Bezugszeichenliste:

- 10: Plättchenstrang, erstes Fadenelement von 22
- 11: Band, Träger
- 12: Abstand zwischen 20
- 13: Träger-Abschnitt zwischen 20
- 14: Kettfaden, zweites Fadenelement
- 15: Schußeintragungsmittel für drittes Fadenelement
- 16: Litze, Fadensteuerungsmittel
- 17: Webfach aus 14
- 18: obere Textillage von 25 bzw. 32
- 19: untere Textillage von 25 bzw. 32
- 20: Plättchen (in Vertikalposition), Alarmauslöser
- 20': Horizontalposition von 20
- 21: Schnittstelle in 30 (Fig. 1)
- 22: Textilmaschine, Webmaschine
- 23: Webstelle von 22, Fadenverknüpfungsstelle
- 24: Webriet von 22
- 25: Tasche in 30
- 25': geschlossene Tasche, Kapsel, Anbringungsort für 20'
- 26: Taschenöffnung von 25
- 27: Vorschubrichtung von 30, Bahnlängsrichtung
- 28: flottierendes Teilstück von 11
- 29: Zugmittel für 35
- 30: Textilbahn, gewebtes Etikettband
- 31: einlagiges Bahn-Zwischenstück
- 32: zweilagiger Bahnbereich von 30
- 33: alpha-numerische Angaben in 30
- 34: Abschnitt von 30, Einzeletikett
- 35: Schlaufe aus 11 (Fig. 4 bis 6)
- 36: Zugbewegungs-Pfeil von 29
- 37: Einschub-Pfeil von 20 bzw. 20'
- 38: Ebene der Textilbahn
- 39: Rietstab von 24
- 40: Plättchenebene von 20
- 41: Drehpfeil von 20 in 20' (Fig. 5 bzw. 8)
- 42: Taschenabschluß bei 25'
- 43: Trennschnitt-Linie für 35 (Fig. 7)

## Patentansprüche

1. Verfahren zum Anbringen von flachen, insbesondere plättchenförmigen Bauteilen (20'), wie Versteifungsstäbchen für Gardinen, Alarmauslöser für Warenetiketten od. dgl., an definierten Orten (25, 25') einer Textilbahn (30), wie einem gewebten oder gewirkten Gardinen-Tragband, einem Etikettband od. dgl.,
daß in einem Vorverfahren die Plättchen (20) mit wenigstens einem flexiblen Träger (11) untereinander und in festem Abstand (12) zueinander verbunden werden und einen Strang mit einer linearen Anordnung der Plättchen (20) (10) bilden,
und daß in einem Hauptverfahren der Plättchenstrang (10) in der Maschine zum Herstellen der Textilbahn (22), wie einer Web- oder Wirkmaschine, als ein in Bahnlängsrichtung (27) verlaufendes Fadenelement eingesetzt wird und an einer Fadenverknüpfungsstelle (23), wie einer Web- oder Wirkstelle, der Textilmaschine (22) zusammen mit den übrigen Fadenelementen (14) schrittweise in die Textilbahn (30) eingearbeitet wird,
wobei fortlaufend, in einem ersten Schritt der Anbringungsort (25) für ein Plättchen (20) in der Textilbahn (30) zwar vorbereitet aber noch nicht fertiggestellt wird, und gleichzeitig der Plättchenstrang (10) mit seinem flexiblen Träger (11) in die Textilbahn (30) so eingearbeitet wird, daß ein Teilstück (28) des Trägers (11) frei flottierend aus der Textilbahn (30) heraustritt und das Plättchen (20) noch in Abstand vor der Fadenverknüpfungsstelle (23) der Textilmaschine (22) liegt,
dann, in einem zweiten Schritt am flottierenden Träger-Teilstück (28) so lange gezogen (29, 36) wird, bis das Plättchen (20'), durch die Fadenverknüpfungsstelle (23) der Textilmaschine (22) hindurch, auf seinen vorbereiteten Anbringungsort (25) in der Textilbahn gelangt und dort ruht,
und schließlich, in einem dritten Schritt der vorbereitete Anbringungsort (25) in der Textilbahn (30) so komplettiert (25') wird, daß das Plättchen (20') durch weitere Verknüpfungen der Fadenelemente (42), ggf. unter Einbeziehung des Trägers vom Plättchenstrang (10), am fertigen Anbringungsort (25') fixiert wird.

2. Verfahren nach Anspruch 1, dadurch gekennzeichnet, daß beim Vorverfahren der Träger für den Plättchenstrang (10) zunächst als ein fortlaufendes Band (11) erzeugt wird und dann, in definiertem Abstand (12) zueinander, die Plättchen (20) auf diesem Band (11) befestigt werden.

3. Verfahren nach Anspruch 1 oder 2, dadurch gekennzeichnet, daß beim Ziehen (36, 29) des flottierenden Träger-Teilstücks (28) der Träger (11) vom Plättchenstrang (20) zu einer Schlaufe (35) gezogen wird.

4. Verfahren nach Anspruch 3, dadurch gekennzeichnet, daß, nach Komplettierung (42) des Anbringungsortes (25') in der Textilbahn (30), die Schlaufe (35) von der Textilbahn entfernt (43) wird.

5. Verfahren nach einem oder mehreren der Ansprüche 1 bis 4, dadurch gekennzeichnet, daß die Textilbahn (30) am Anbringungsort (25) für das Plättchen (20') zweilagig (32) ausgebildet wird,
wobei im ersten Schritt des Hauptverfahrens eine Tasche (25) in der Textilbahn (30) erzeugt wird, die zur Fadenverknüpfungsstelle (23) hin zunächst offen (26) ist, und der Träger (11) des Plättchenstranges (10), im Inneren der Tasche (25), frei zwischen den beiden Textillagen (18, 19) der Tasche (25) verläuft,
dann, im zweiten Verfahrens-Schritt, der Träger (30) gezogen wird, bis das Plättchen (20') durch die Taschenöffnung (26) hindurch ins Tascheninnere gelangt
und schließlich, im dritten Verfahrens-Schritt, die Taschenöffnung (26) durch eine weitere Verknüpfung (42) der Fadenelemente (14) geschlossen wird und das Plättchen (20') von den Textillagen (18, 19) der geschlossenen Tasche (25') allseitig umschlossen wird.

6. Verfahren nach Anspruch 5, dadurch gekennzeichnet, daß die Textilbahn (30) zwischen den taschenbildenden, zweilagigen Bahnbereichen (32) einlagig ausgebildete Bahn-Zwischenstücke (31) aufweist.

7. Verfahren nach einem oder mehreren der Ansprüche 5 oder 6, dadurch gekennzeichnet, daß das an der Trägerbahn (30) flottierende Träger-Teilstück (28) des Plättchenstranges (10) im Anfangsbereich der Tasche (25) hergestellt wird, vorzugsweise am Übergang zwischen dem einlagigen (31) und dem zweilagigen (32) Bahnbereich.

8. Verfahren nach einem oder mehreren der Ansprüche 1 bis 7, dadurch gekennzeichnet, daß bei der Herstellung der Textilbahn (30) das Plättchen vom Plättchenstrang mit seiner Plattenebene (40) bezüglich der Ebene (38) der Textilbahn (30) zunächst, im Zuführbereich vor der Fadenverknüpfungsstelle, im wesentlichen vertikal (20) verläuft, dann aber um die Längsachse des Plättchenstrangs (10) herum verdreht (41) wird, und schließlich im Bereich hinter der Fadenverknüpfungsstelle (23) im wesentlichen parallel (20') zur Textilbahn-Ebene (30) angeordnet wird.

9. Verfahren nach Anspruch 8, dadurch gekennzeichnet, daß das Plättchen im Bereich der Fadenverknüpfungsstelle (23) aus seiner Vertikalposition (20) in eine Parallelposition (20') zur Ebene (38) der Textilbahn (30) verstellt wird.

10. Verfahren nach Anspruch 8 oder 9, dadurch gekennzeichnet, daß die Plättchen (20, 20') durch Leitflächen verdreht (41) werden.

11. Verfahren nach Anspruch 8 oder 9, dadurch gekennzeichnet, daß das Plättchen durch ein für die Fadenverknüpfung der Fadenelemente (14) dienendes Arbeitsmittel (15), wie eine Schußeintragungsnadel, verdreht (41) wird.

12. Verfahren nach einem oder mehreren der Ansprüche 1 bis 11, dadurch gekennzeichnet, daß die Textilbahn gegenüber dem Endprodukt in einer Überbreite hergestellt wird und an ihrer Fadenverknüpfungsstelle (23) in der Textilmaschine (22) mehrere Anbringungsorte (25) für Plättchen (20, 20') gleichzeitig hergestellt werden und in der Textilbahn nebeneinander liegen,
wobei an jedem dieser Anbringungsorte jeweils ein Plättchenstrang (10) als Fadenelement verarbeitet wird,
und dann, in einem vierten Schritt des Verfahrens, die Textilbahn jeweils zwischen zwei nebeneinander liegenden Anbringungsorten (25, 25') in eine Schar von Bahnstreifen längsgeschnitten wird,
und schließlich, in einem fünften Schritt des Verfahrens, die Bahnstreifen zwischen zwei darauf angebrachten Plättchen desselben Plättchenstranges in einzelne Bahnstreifen-Abschnitte (34) unterteilt (21) wird.

## Claims

1. A method of applying flat components (20'), in particular in the form of flat plate portions, such as stiffening bar portions for curtains, alarm-triggering members for merchandising labels or the like at defined locations (25, 25') on a textile web (30) such as a woven or knitted curtain support band, a label band or the like,
wherein in a preliminary method the small plate portions (20) are connected with at least one flexible carrier (11) to each other and at a fixed spacing (12) relative to each other and form (10) a line with a linear arrangement of the small plate portions (20), and
in a main method the line (10) of small plate portions is inserted in the machine for producing the textile web (22) such as a weaving or knitting machine as a yarn element extending in the longitudinal direction (27) of the web and at a yarn joining location (23) such as a weaving or knitting location of the textile machine (22) incorporated stepwise together with the other yarn elements (14) into the textile web (30),
wherein in a continuous procedure in a first step the application location (25) for a small plate portion (20) in the textile web (30) is admittedly prepared but is not yet finished and at the same time the line (10) of small plate portions with its flexible carrier (11) is so incorporated into the textile web (30) that a part (28) of the carrier (11) issues in freely floating configuration from the textile web (30) and the small plate portion (20) is still at a spacing upstream of the yarn joining location (23) of the textile machine (22),
then in a second step the floating carrier part (28) is pulled (29, 36) until the small plate portion (20'), through the yarn joining location (23) of the textile machine (22), passes on to its prepared application location (25) in the textile web and stops there,
and finally in a third step the prepared application location (25) in the textile web (30) is so completed (25') that the small plate portion (20') is fixed to the finished application location (25') by further joining operations in respect of the yarn elements (22), possibly with incorporation of the carrier of the line (10) of small plate portions.

2. A method according to claim 1 characterised in that in the preliminary method the carrier for the line (10) of small plate portions is firstly produced as a continuous band (11) and then the small plate portions (20) are fixed on said band (11) at defined spacings (12) relative to each other.

3. A method according to claim 1 or claim 2 characterised in that when the floating carrier part (28) is pulled (36, 29) the carrier (11) is pulled from the line (10) of small plate portions to form a loop (35).

4. A method according to claim 3 characterised in that after completion (42) of the application location (25') in the textile web (30) the loop (35) is removed from the textile web (43).

5. A method according to one or more of claims 1 to 4 characterised in that the textile web (30) is of a two-layer configuration (32) at the application location (25) for the small plate portion (20'),
wherein in a first step in the main method a pocket (25) is produced in the textile web (30), which is firstly open towards the yarn joining location (23), and the carrier (11) of the line (10) of small plate portions extends freely in the interior of the pocket (25) between the two textile layers (18, 19) of the pocket (25),
then in a second method step the carrier (30) is pulled until the small plate portion (20') passes through the pocket opening (26) into the interior of the pocket,
and finally in the third method step the pocket opening (26) is closed by a further joining (42) of the yarn elements (14) and the small plate portion (20') is closed on all sides by the textile layers (18, 19) of the closed pocket (25').

6. A method according to claim 5 characterised in that the textile web (30) has web intermediate portions (31) of a single-layer configuration between the pocket-forming, two-layer web regions (32).

7. A method according to one or more of claim 5 and 6 characterised in that the carrier portion (28), which floats on the carrier web (30), of the line (10) of small plate portions is produced in the initial region of the pocket (25), preferably at the transition between the single-layer (31) and the two-layer (32) web region.

8. A method according to one or more of claims 1 to 7 characterised in that in production of the textile web (30) the small plate portion initially extends from the line of small plate portions with its plate plane(40) substantially vertically (20) relative to the plane (38) of the textile web (30), in the feed region upstream of the yarn joining location, but it is then turned (41) about the longitudinal axis of the line (10) of small plate portions and finally is arranged substantially parallel (20') to the plane (30) of the textile web in the region downstream of the yarn joining location (23).

9. A method according to claim 8 characterised in that in the region of the yarn joining location (23) the plate portion is displaced out of its vertical position (20) into a parallel position (20') with respect to the plane (38) of the textile web (30).

10. A method according to claim 8 or claim 9 characterised in that the small plate portions (20, 20') are turned (41) by guide surfaces.

11. A method according to claim 8 or claim 9 characterised in that the small plate portion is turned (41) by an operating means (15) serving for yarn joining of the yarn elements (14), such as a weft picking needle.

12. A method according to one or more of claims 1 to 11 characterised in that the textile web is produced in an overwidth size in relation to the end product and at its yarn joining location (23) in the textile machine (22) a plurality of application locations (25) for small plate portions (20, 20') are produced simultaneously and are disposed in mutually juxtaposed relationship in the textile web,
wherein a respective line (10) of small plate portions is processed as a yarn element at each of said application locations,
and then in a fourth step of the method the textile web is respectively cut longitudinally between each two mutually juxtaposed application locations (25, 25') into an array of web strips,
and finally in a fifth step of the method the web strips are subdivided between two plate portions, applied thereto, of the same line of plate portions, into individual web strip pieces (34).

## Revendications

1. Procédé pour fixer des composants plats, en particulier en forme de plaquettes (20'), tels que des tablettes de rigidification pour des rideaux, des déclencheurs d'alarme pour des étiquettes de sécurité, ou similaires, à des emplacements définis (25, 25') d'une bande textile (30), telle qu'une bande de support tissée ou tricotée pour des rideaux, une bande d'étiquette ou similaire,
dans lequel au cours d'un processus préliminaire, on relie les plaquettes (20) à au moins un support flexible (11), l'une au-dessus de l'autre, et à distance fixe (12) les unes des autres, et on forme un cordon (10) avec un agencement linéaire des plaquettes (20),
et dans lequel, au cours d'un processus principal, on introduit le cordon de plaquettes (10) dans la machine pour fabriquer la bande textile (22), telle qu'une machine à tisser ou une machine à tricoter, sous la forme d'un élément de filament courant dans la direction longitudinale (27) de la bande, et à un emplacement de liaison de filaments (23), tel qu'un emplacement de tissage ou de tricotage, on fait travailler la machine textile (22) avec les éléments de filament supplémentaires (14), par étapes dans la bande textile (30),
dans lequel ensuite, dans une première étape, on prépare effectivement le lieu de mise en place (25) pour une plaquette (20) dans la bande textile (30), mais sans le réaliser complètement, et en même temps on travaille le cordon de plaquettes (10) avec son support flexible (11) dans la bande textile (30), de telle façon qu'une partie (28) du support (11) s'échappe de la bande textile (30) en flottant librement et que la plaquette (20) se trouve encore à distance devant l'emplacement de croisement de filaments (23) de la machine textile (22),
et ensuite au cours d'une deuxième étape, on tire sur la pièce support flottante (28) sur une longueur suffisante (29, 36), jusqu'à ce que la plaquette (20') arrive, en traversant l'emplacement de liaison de filaments (23) de la machine textile (22), à son emplacement préparé (25) dans la bande textile et s'y maintienne en place,
et enfin, au cours d'une troisième étape, on complète (en 25') le logement de mise en place préparé (25) dans la bande textile (30), de telle façon que la plaquette (20'), par d'autres liaisons des éléments de filaments (42), le cas échéant par intégration du support du cordon de plaquettes (10), soit fixée à son emplacement définitif (25').

2. Procédé selon la revendication 1, caractérisé en ce que, au cours du processus préliminaire, on réalise d'abord le support pour le cordon de plaquettes (10), comme une bande continue (11), et on fixe ensuite les plaquettes (20) sur la bande (11) à une distance définie (12) les unes des autres.

3. Procédé selon la revendication 1 ou 2, caractérisé en ce que, en tirant (en 36, 29) la pièce partielle de support flottante (28) du support (11) du cordon de plaquettes (20), on forme une boucle (35).

4. Procédé selon la revendication 3, caractérisé en ce que, après achèvement (en 42) de l'emplacement de logement (25') dans la bande textile (30), on sectionne (en 43) la boucle (35) pour l'éloigner de la bande textile.

5. Procédé selon l'une ou plusieurs des revendications 1 à 4, caractérisé en ce qu'on réalise la bande textile (30) à l'emplacement de logement (25) pour la plaquette (20') sous la forme d'une bande à deux couches (32), en ce que, au cours de la première étape du processus principal, on réalise dans la bande textile (30) une poche (25) qui est d'abord ouverte (en 26) sur l'emplacement (23) de liaison de filaments, et on fait avancer le support (11) du cordon de plaquettes (10), à l'intérieur de la poche (25), libre entre les deux couches textiles (18, 19) de la poche (25),
et ensuite, au cours de la deuxième étape de processus, on tire le support (30), jusqu'à ce que la plaquette (20') pénètre à l'intérieur de la poche par l'ouverture de poche (26),
et enfin, au cours de la troisième étape de processus, on ferme l'ouverture de poche (26) par une autre liaison (42) des éléments de filaments (14) et on entoure sur toutes les faces la plaquette (20') par les couches textiles (18, 19) de la poche fermée (25').

6. Procédé selon la revendication 5, caractérisé en ce que la bande textile (30) comporte, entre les zones (32) de la bande à deux couches formant la poche, des parties intermédiaires de bande (31) monocouches.

7. Procédé selon l'une ou plusieurs des revendications 5 ou 6, caractérisé en ce que la partie de support (28) du cordon de plaquettes (10) flottante sur la bande de support (30), est fabriqué dans la zone de début de la poche (25), de préférence à la transition entre la zone de bande monocouche (31) et la zone de bande à deux couches (32).

8. Procédé selon l'une ou plusieurs des revendications 1 ou 7, caractérisé en ce que, au cours de la fabrication de la bande textile (30), on dispose la plaquette du cordon de plaquettes avec son plan de plaquettes (40), tout d'abord sensiblement verticale (20) par rapport au plan (38) de la bande textile (30), dans la zone d'alimentation avant l'emplacement de liaison de filaments, puis on la fait tourner autour de l'axe longitudinal du cordon de plaquettes (10) (en 41) et enfin, on la dispose, dans la zone derrière l'emplacement de liaison de filaments (23), dans une position sensiblement parallèle (20') au plan de la bande textile (30).

9. Procédé selon la revendication 8, caractérisé en ce qu'on déplace la plaquette dans la zone de l'emplacement de liaison de filaments (23) de sa position verticale (20) dans une position parallèle (20') au plan (38) de la bande textile (30).

10. Procédé selon la revendication 8 ou 9, caractérisé en ce que l'on fait tourner les plaquettes (20, 20') à l'aide de surfaces de guidage.

11. Procédé selon la revendication 8 ou 9, caractérisé en ce que l'on fait tourner (en 41) la plaquette par l'intermédiaire d'un moyen de travail (15) servant à la liaison de filaments de l'élément de filaments (14), tel qu'une aiguille d'introduction de trame (41).

12. Procédé selon l'une ou plusieurs des revendications 1 à 11, caractérisé en ce que l'on fabrique la bande textile en surlargeur par rapport au produit final, et à ses emplacements (23') de liaison de filaments, on fabrique simultanément dans la machine textile (22) plusieurs emplacements (25) de logement pour les plaquettes (20, 20') situés les uns à côté des autres dans la bande textile,
en ce que, à chacun de ces emplacements de logement, on travaille un cordon de plaquettes (10) comme un élément de filament,
et ensuite, au cours d'une quatrième étape du procédé, on découpe longitudinalement la bande textile entre deux emplacements de logement (25, 25') situés l'un à côté de l'autre, pour former un groupe de séries de bandes,
et enfin, dans une cinquième étape du procédé, on subdivise (en 21) la bande entre deux plaquettes rapportées du même cordon de plaquettes, en tronçons individuels (34) de bande.
